# EUROPÄISCHE PATENTSCHRIFT

(11) **EP 2 772 700 B1**
(45) Veröffentlichungstag und Bekanntmachung des Hinweises auf die Patenterteilung: **28.06.2017**
(21) Anmeldenummer: 13157401.4
(22) Anmeldetag: 01.03.2013
(51) Int. Cl.: F24F 13/15

(54) **Lüftungs-Luftlenkgitter zur Anordnung in einem Lufteinlass und/oder in einem Luftauslass einer klima- und raumlufttechnischen Anlage**
Ventilation air guidance grille for arrangement in an air intake and/or in an air outlet of an air conditioning and ventilation system
Grille de guidage d'air de ventilation destinée à être disposée dans une entrée d'air et/ou dans une sortie d'air d'une installation de climatisation et de ventilation

(43) Veröffentlichungstag der Anmeldung: 03.09.2014
(73) Patentinhaber: TROX GmbH, 47506 Neukirchen-Vluyn (DE)
(72) Erfinder: Leitner, Daniel, 47918 Tönisvorst (DE); Zwiernik, Lukas, 47443 Moers (DE)
(74) Vertreter: Dr. Stark & Partner Patentanwälte mbB

(56) Entgegenhaltungen:
- EP-A1- 2 070 746
- EP-A2- 2 495 505
- WO-A1-2010/061216
- WO-A1-2011/162469
- DE-U1-202010 000 979
- US-B1- 6 537 146
- "Shutter manual drive", , 22. Januar 2013 (2013-01-22), XP055076001, Gefunden im Internet: URL:http://www.tamiluz.es/productos/accion amiento-manual-presianas.pdf [gefunden am 2013-08-21]

## Beschreibung

Die Erfindung betrifft ein Lüftungs-Luftlenkgitter zur Anordnung in einem Lufteinlass und/oder in einem Luftauslass einer klima- und raumlufttechnischen Anlage, umfassend zum einen einen Rahmen, der zumindest zwei Rahmenabschnitte aufweist, die im Abstand zueinander und gegenüberliegend parallel angeordnet sind und insbesondere gegeneinander fixiert sind, und zum anderen zumindest zwei parallel zueinander angeordnete Luftlenklamellen, wobei die Enden der Luftlenklamellen drehbar um ihre jeweilige Drehachse an den beiden Rahmenabschnitten gelagert sind.

Bei aus der Praxis bekannten Lüftungs-Luftlenkgittern muss jede einzelne Luftlenklamelle für sich per Hand verstellt werden. Die Verstellung ist insoweit aufwendig. Auch lässt sich nicht immer ein optimaler Strömungsverlauf erzielen, was schon in einer geringfügigen Fehlstellung einer Luftleitlamelle begründet sein kann. Aus der EP 2 070 746 A1 ist eine verstellbare flache Absperreinrichtung, gemäß dem Oberbegriff des Anspruchs 1 bekannt.

Aufgabe der Erfindung ist es, die vorgenannten Nachteile zu vermeiden und ein Lüftungs-Luftlenkgitter anzugeben, das eine einfache Verstellung der Luftlenklamellen ermöglicht.

Diese Aufgabe wird dadurch gelöst, dass zumindest zwei Luftlenklamellen, vorzugsweise alle Luftlenklamellen, über ein Koppelelement derart verbunden sind, dass bei Verlagerung des Koppelelementes die Stellung sämtlicher über dieses Koppelelement miteinander verbundener Luftlenklamellen gleichermaßen veränderbar ist.

Unter einem Lüftungsumlenkgitter wird ein Lüftungs-Luftlenkgitter verstanden, dass ausschließlich der Umlenkung eines Luftstroms und nicht zum Drosseln und auch nicht zum Absperren eines Luftstroms dient. Insoweit stellt ein erfindungsgemäßes Lüftungsumlenkgitter ein endständiges Bauteil dar, das beispielsweise in einer raumseitigen Maueröffnung zum Zwecke der Abfuhr oder der Zufuhr von Raumluft eingebaut ist. Die Frontseite oder auch Sichtseite ist aus dem Raum her sichtbar. An der Rückseite, die nicht sichtbar ist, schließt sich üblicherweise ein Luftkanal der klima- und raumlufttechnischen Anlage an.

Der Abstand der Drehachsen zweier benachbarter Luftlenklamellen ist vorzugsweise geringer als die Breite der Luftlenklamellen, so dass in der maximalen Schrägstellung der Randbereich einer der beiden benachbarten Luftlenklamellen mit dem Randbereich der anderen benachbarten Luftlenklamelle in Kontakt kommt.

Die Luftlenklamellen und/oder die Rahmenabschnitte können beispielsweise aus Stahl, aus Kunststoff, aus Aluminium oder einem anderen geeigneten Material bestehen. Die Abstände zwischen den Drehachsen benachbarter Luftlenklamellen sind vorzugsweise gleich. Auch weisen die Luftlenklamellen identische Querschnittsflächen auf.

Das erfindungsgemäße Lüftungs-Luftlenkgitter weist insoweit symmetrisch angeordnete, verstellbar gelagerte und gekoppelte Luftlenklamellen auf. Dabei sind wenigstens zwei Luftlenklamellen durch das Koppelelement miteinander verbunden. Damit ist eine gleichzeitige Verstellung mehrerer untereinander verbundener Luftlenklamellen durch Bewegen einer Luftlenklamelle im Einbauzustand ohne Hilfswerkzeug möglich. Selbstverständlich kann auch ein separates, mit dem Koppelelement verbundenes Betätigungselement vorgesehen sein, das vorzugsweise im montierten Zustand des Lüftungs-Luftlenkgitters, d.h. aus dem Raum heraus, betätigbar ist.

Das erfindungsgemäße Lüftungs-Luftlenkgitter weist ein kleines Spaltmaß zwischen den Enden der Luftlenklamellen und den angrenzenden Rahmenabschnitten im Sichtbereich, d.h. in der Frontseite, für hohe optische Ansprüche auf. Eine Pulverbeschichtung im komplett montierten Zustand ist möglich. Das Koppelelement, das beispielsweise als Verstellschiene oder Stange ausgebildet ist, ist nicht im Sichtbereich, d.h. im Bereich der Frontseite, angeordnet.

Zumindest ein Koppelelement kann direkt oder indirekt auf die Drehachsen der miteinander gekoppelten Luftlenklamellen wirken.

Alternativ können zumindest zwei miteinander gekoppelte Luftlenklamellen an wenigstens einem Ende jeweils einen Betätigungsbereich aufweisen, der mit dem dazugehörigen Koppelelement zusammenwirkt.

Die Betätigungsbereiche können beispielsweise als Ausnehmung in der Luftlenklamme ausgebildet sein. Das Koppelelement weist bei einer solchen Ausgestaltung entsprechende Vorsprünge auf, wobei jeder Vorsprung mit der korrespondierende Öffnung zusammenwirkt. Selbstverständlich ist es auch möglich, dass das Koppelelement beispielsweise Schlitze aufweist, wobei jeder Schlitz eine Kante einer Luftlenklamelle umgreift.

Jeder Betätigungsbereich kann als ein in Längserstreckung der Luftlenklamelle gesehen vorstehender stiftartiger, insbesondere auf die Querschnittsfläche der Luftlenklamelle bezogen außermittig angeordneter, Vorsprung ausgebildet sein, und das dazugehörige Koppelelement kann eine der Anzahl an Vorsprüngen entsprechende Anzahl an Ausnehmungen aufweisen. Bei einer Ausnehmung kann es sich um ein Loch handeln, das beispielsweise in einem als Schiene ausgebildeten Koppelelement eingebracht ist. Eine Ausnehmung kann auch aus zwei beabstandet zueinander angeordneten Bereichen bestehen, die eine frontale Einführöffnung aufweisen und den Vorsprung seitlich umgreifen.

Der Vorsprung kann in Bezug auf die Breite der Querschnittsfläche, in Bezug auf die Höhe der Querschnittsfläche und/oder in Bezug auf die Breite und die Höhe der Querschnittsfläche außermittig angeordnet sein. Als Koppelelement bietet sich beispielsweise eine Stange oder eine Führungsschiene an.

Der Durchmesser zumindest einer Ausnehmung kann etwas kleiner als der Durchmesser des korrespondierenden Vorsprungs sein. Hierdurch wird eine gewisse Klemmung erzielt, so dass sich die Luftlenklamellen nicht ungewollt verstellen können. Für eine solche Ausgestaltung ist beispielsweise der Vorsprung in einem gewissen Maße elastisch ausgebildet.

Zumindest eine Ausnehmung kann eine frontale Einführöffnung, insbesondere zur rastenden Aufnahme des korrespondierenden Vorsprungs, aufweisen, wobei die Breite der Einführöffnung etwas kleiner als die größte Breite des Vorsprungs ist. Um ein Einführen zu ermöglichen, ist(sind) bei einer solchen Ausführungsform zumindest die Ausnehmung oder zumindest der Vorsprung oder sowohl die Ausnehmung als auch der Vorsprung in einem gewissen Maße leicht federnd ausgebildet.

Zumindest ein Vorsprung kann einen c-förmigen Querschnitt mit einem Einführschlitz und einem Innenhohlraum aufweisen, und die korrespondierende Ausnehmung kann einen inneren Hohlraum und einen darin befindlichen Dorn aufweisen, wobei beim Einführen des Vorsprungs in die Ausnehmung der Dorn seinerseits durch den Einführschlitz in den Innenhohlraum des Vorsprungs führbar ist, so dass im eingeführten Zustand der Dorn in dem Innenhohlraum angeordnet ist.

Die Ausnehmung kann als Lagerschale für einen Vorsprung mit einem c-förmigen Querschnitt ausgebildet sein, wobei die Ausnehmung einen inneren Hohlraum und eine frontale Einführöffnung zum Einführen des Vorsprungs aufweist, wobei die Breite der frontalen Einführöffnung etwas kleiner als die größte Breite des c-förmigen Querschnitts ist und wobei weiterhin der Dorn entlang seiner Höhe so breit ausgebildet ist, dass die frontale Einführöffnung beim Einführen des c-förmigen Querschnitts in die Lagerschale einwärts federn kann und wobei der Dorn weiterhin so ausgebildet ist, dass der Dorn in einer verkippten Stellung der Luftlenklamelle den c-förmigen Querschnitt verriegelt. Hierdurch wird neben dem Formschluss zwischen der Ausnehmung und dem Vorsprung auch eine Verriegelung in der Schrägstellung der Luftlenklamelle erzielt. Der Dorn verriegelt in der Schrägstellung der Luftlenklamelle in dem Vorsprung und verhindert so ein Herausspringen des Koppelelementes.

Zumindest eine Luftlenklamelle, vorzugsweise alle Luftlenklamellen, können als Hohlprofil ausgebildet sein.

An wenigstens einem Ende zumindest einer Luftlenklamelle kann ein separates Endstück vorgesehen sein, an dem die Drehachse und/oder der Vorsprung vorgesehen ist(sind). Das separate Endstück kann auf die Luftlenklamelle aufgesteckt bzw. in diese eingesteckt werden. Es besteht vorzugsweise aus einem elektrisch leitfähigen und temperaturbeständigen Material, wie z.B. Kunststoff. Dies erlaubt auch eine Pulverbeschichtung. Durch die Endstücke ist beispielsweise die Verwendung von Luftlenklamellen aus Hohlprofilen möglich, da dann die Enden verschlossen sind und die Luftlenklamellen den hygienischen Anforderungen genügen.

Der Rahmen kann vier umlaufende Rahmenabschnitte aufweisen, wobei insbesondere an der dem Raum zugewandten Kante zumindest eines Rahmenabschnittes ein nach außen weisender Schenkel vorgesehen ist. Im montierten Zustand ist der nach außen weisende Schenkel in Kontakt mit der Frontseite des Untergrundes, beispielsweise einer Mauer. Er dient gleichzeitig auch zur Begrenzung der Einbautiefe des Rahmens.

An der dem Raum zugewandten Kante zumindest eines Rahmenabschnittes kann ein nach innen weisender Schenkel vorgesehen sein. Durch einen solchen nach innen weisenden Schenkel kann das Spaltmaß zwischen dem Ende einer Luftlenklamelle und dem Rahmen verringert werden. Gleichzeitig verdeckt ein nach innen weisender Schenkel ein eventuell dahinter angeordnetes Koppelelement und die korrespondierenden Betätigungsbereiche, so dass dieser Bereich nicht von der Frontseite des Lüftungs-Luftlenkgitters sichtbar ist.

Jede Drehachse kann zumindest um einen solchen Betrag gegenüber der generellen Erstreckung der Frontseite des Lüftungs-Luftlenkgitters nach hinten zurückversetzt angeordnet sein, der dem Abstand zwischen der Mitte der Drehachse und einer der beiden Längskanten einer Luftlenklamelle entspricht. Damit stehen die Luftlenklamellen in ihrer Offenstellung nicht gegenüber der Frontseite des Lüftungs-Luftlenkgitters vor.

Bei jeder Luftlenklamelle kann wenigstens ein Endbereich mit seinen Querkanten in zwei Teilbereiche T1, T2 unterteilt sein, die in Längsrichtung gesehen unterschiedlich weit vorstehen, wobei in dem weniger weit vorstehenden Teilbereich T2 der Betätigungsbereich und/oder das Koppelelement angeordnet ist(sind), und wobei insbesondere weiterhin der weniger weit vorstehende Teilbereich T2 in der Offenstellung der Luftlenklamellen der Frontseite des Lüftungs-Luftlenkgitters abgewandt ist. Sofern ein Endstück vorgesehen ist, kann auch das Endstück entsprechend ausgebildet sein. Sofern der weniger weit vorstehende Teilbereich T2 in der Offenstellung der Luftlenklamellen der Frontseite des Lüftungs-Luftlenkgitters abgewandt ist, ist/sind das Koppelelement und/oder der Betätigungsbereich in der Offenstellung der Luftlenklamellen nicht mehr von der Frontseite sichtbar ist. Trotz eines engen Randspaltes zwischen dem Ende einer Luftlenklamelle und dem angrenzenden Rahmenabschnitt in geöffnetem Zustand der Luftlenklamellen ermöglicht die konstruktive Ausgestaltung des Lüftungs-Luftlenkgitters auch im komplett montierten Zustand eine Pulverbeschichtung.

Auf die Frontseite des Rahmens kann zumindest eine, insbesondere die Lagerung der Luftlenklamellen verdeckende, Blende reversibel aufsteckbar sein. Dadurch sind beispielsweise auch verdeckte Schraubbefestigungen des Lüftungs-Luftlenkgitters möglich. Vorzugsweise ist zumindest eine Blende durch einen Klip reversibel an dem Rahmen befestigbar. Durch Austausch einer Blende kann nachträglich auch eine Designänderung erfolgen, ohne dass das Lüftungs-Luftlenkgitter ausgetauscht werden muss.

Der Abstand der beiden gegenüberliegenden, die Enden der Luftlenklamellen lagernden Rahmenabschnitte ist im Bereich der Frontseite des Lüftungs-Luftlenkgitters kleiner als im Bereich des der Frontseite des Lüftungs-Luftlenkgitters abgewandten Bereiches, d.h. im Bereich der Rückseite, und das Koppelelement und/oder der Betätigungsbereich ist (sind) in dem der Frontseite des Lüftungs-Luftlenkgitters abgewandten Bereich angeordnet. Damit bildet jeder entsprechend ausgebildete Rahmenabschnitt eine Art Stufe. Das Koppelelement ist im Bereich des der Frontseite des Lüftungs-Luftlenkgitters abgewandten Bereichs, d.h. im Bereich der Rückseite, angeordnet und ist damit von der Frontseite nicht sichtbar. Trotz eines engen Randspaltes zwischen dem Ende einer Luftlenklamelle und dem angrenzenden Rahmenabschnitt ist auch in geöffnetem Zustand der Luftlenklamellen im komplett montierten Zustand des Lüftungs-Luftlenkgitters eine Pulverbeschichtung möglich.

Der Querschnitt zumindest einer Luftlenklamelle, vorzugsweise aller Luftlenklamellen, kann spiegelsymmetrisch, insbesondere mandelförmig, ausgebildet sein. Entsprechende Luftlenklamellen sind strömungsgünstig ausgebildet. Auch bestehen gleiche Anströmverhältnisse im Zu- und Abluftbetrieb.

Die Drehachse jeder Luftlenklamelle kann mittig bezogen auf die Querschnittsfläche der Luftlenklamelle angeordnet sein. Die mittige Anordnung kann sich auf die Breite der Luftlenklamelle, auf die Höhe der Luftlenklamelle oder auf die Breite und die Höhe der Luftlenklamelle beziehen.

Zumindest eine Drehachse kann viereckig, insbesondere zu ihrem freien Ende hin sich konisch verjüngend, ausgebildet sein, und die korrespondierende rahmenseitige Lagerung kann einen runden Querschnitt aufweisen.

Im Folgenden werden in den Zeichnungen dargestellte Ausführungsbeispiele der Erfindung erläutert. Es zeigen:
- Fig. 1: eine schräge Draufsicht auf ein erstes Ausführungsbeispiel eines erfindungsgemäßen Lüftungs-Luftlenkgitters,
- Fig. 2: eine schräge Draufsicht auf ein zweites Ausführungsbeispiel eines erfindungsgemäßen Lüftungs-Luftlenkgitters,
- Fig. 3 a+b: den Gegenstand nach Fig. 2 in der Draufsicht ohne bzw. mit montierten Blenden,
- Fig. 4: einen Schnitt durch den Gegenstand nach Fig. 2 orthogonal zur Längserstreckung der Luftlenklamellen,
- Fig. 5: einen Schnitt durch einen Rahmenabschnitt des Gegenstands nach Fig. 2,
- Fig. 6: einen Schnitt durch einen Rahmenabschnitt, wobei der Spalt zwischen den Luftlenklamellen und dem Rahmenabschnitt im Bereich der Frontseite des Lüftungs-Luftlenkgitters kleiner als im Bereich der Rückseite ist,
- Fig. 7: einen Schnitt durch den Gegenstand nach Fig. 6 in Längserstreckung der Luftlenklamellen gesehen,
- Fig. 8: einen Schnitt durch einen Rahmenabschnitt, wobei die Luftlenklamelle so ausgebildet ist, dass die Querkante zumindest eines Endes in zwei Teilbereiche T1 und T2 unterteilt ist, die von der Längsrichtung gesehen unterschiedlich weit vorstehen,
- Fig. 9 a-c: den Einführvorgang eines Vorsprungs in eine Ausnehmung und
- Fig. 10: ein Endstück im vergrößerten Maßstab.

In allen Figuren werden für gleiche bzw. gleichartige Bauteile übereinstimmende Bezugszeichen verwendet.

In den Fig. 1 bis 4 sind Lüftungs-Luftlenkgitter dargestellt, die einen Rahmen, der jeweils vier Rahmenabschnitte 1 umfasst, aufweisen. In dem Rahmen sind bei dem Ausführungsbeispiel nach Fig. 1 neun und bei dem Ausführungsbeispiel nach Fig. 1 acht parallel angeordnete Luftlenklamellen 2 drehbar um ihre jeweilige Drehachse 3 an zwei gegenüberliegenden Rahmenabschnitten 1 gelagert.

Die Fig. 1 bis 4 zeigen die Frontseite des Lüftungs-Luftlenkgitters, die von einem Raum her sichtbar ist. An der dem Raum zugewandten Kante jedes Rahmenabschnittes 1 ist ein nach außen weisender Schenkel 4 vorgesehen, der an der nicht dargestellten Frontseite, beispielsweise einer Mauer, anliegt.

Wie den Figuren zu entnehmen ist, ist jede Drehachse 3 mindestens um einen solchen Betrag gegenüber der generellen Erstreckung der Frontseite des Lüftungs-Luftlenkgitters nach hinten zurückversetzt angeordnet, der dem Abstand zwischen der Mitte der Drehachse 3 und einer der beiden Längskanten einer Luftlenklamelle 2 entspricht. Damit stehen die Luftlenklamellen 2 in der Offenstellung frontseitig nicht gegenüber dem Rahmen vor.

Bei dem in den Fig. 2 bis 5 dargestellten Ausführungsbeispiel sind auf die Frontseite des Rahmens Blenden 5 aufgeklipst. In dem dargestellten Ausführungsbeispiel sind vier die Rahmenabschnitte 1 und insoweit auch die Lagerung der Luftlenklamellen 2 verdeckende Blenden 5 sowie eine mittig angeordnete, die Luftlenklamellen 2 in zwei Gruppen aufteilende Blende 5 vorgesehen. Jede Blende 5 weist rückseitig zumindest einen Klips 6 auf, der in eine entsprechende Schiene 7, die beispielsweise bei einem Rahmenabschnitt 1 Bestandteil dieses Rahmenabschnittes 1 sein kann, einklipsbar ist.

Wie beispielsweise den Fig. 7 zu entnehmen ist, sind die Luftlenklamellen 2 symmetrisch und mandelförmig und als Hohlprofil ausgebildet. In das freie Ende ist ein Endstück 8 einsteckbar. Das Endstück umfasst in den dargestellten Ausführungsbeispielen die Drehachse 3, die in dem entsprechenden Rahmenabschnitt 1 gelagert ist, und einen Vorsprung 9. Dieser Vorsprung 9 bildet den Betätigungsbereich, mit dem ein Koppelelement 10 zusammenwirkt.

Eine Ausgestaltung eines Koppelelements 10 ist beispielsweise in Fig. 7 dargestellt. Das Koppelelement 10 kann beispielsweise als Stange ausgebildet sein. Durch das Koppelelement 10 werden bei Verstellung einer Luftlenklamelle 2 sämtliche über dieses Koppelelement 10 miteinander verbundene Luftlenklamellen 2 in dem gleichen Maße verstellt.

Bei Fig. 1 sind alle neun Luftlenklammelen 2 über ein Koppelelement 10 miteinander verbunden. In Fig. 2 sind zwei durch eine Blende 5 unterteilte Gruppen an Luftlenklamellen 2 vorgesehen, wobei vorzugsweise jeder Gruppe ein separates Koppelelement 10 zugeordnet ist. Damit können die Luftlenklamellen 2 der einen Gruppe eine andere Ausrichtung als die Luftlenklamellen 2 der anderen Gruppe aufweisen.

Es ist beispielsweise möglich, dass jeder Betätigungsbereich einer Luftlenklamelle 2 als Loch ausgebildet ist. In dieses Loch greift ein Vorsprung ein, der dann am Koppelelement 10 befestigt ist.

Beispielsweise in Fig. 6 ist eine umgekehrte Anordnung dargestellt. Hier ist der Betätigungsbereich als ein in Längserstreckung der Luftlenklamelle 2 gesehen vorstehender stiftartiger Vorsprung 9 ausgebildet. Das nicht näher im Detail dargestellte Koppelelement 10 weist eine der Anzahl an Vorsprüngen 9 entsprechende Anzahl an Ausnehmungen 11 auf.

Jeder Vorsprung 9 ist bezogen auf die Querschnittsfläche der Luftlenklamelle 2 außermittig angeordnet. Die Drehachse 3 ist in Bezug auf die Luftlenklamelle 2 mittig angeordnet. Es ist aber auch eine außermittige Anordnung der Drehachse 3 möglich.

Die genaue Ausgestaltung eines Vorsprungs 9 und einer Ausnehmung 11 sind insbesondere in den Fig. 9a-c zu sehen. Jede Ausnehmung 11 wird durch zwei im Abstand zueinander angeordnete Bereiche 12, 13 ausgebildet, die eine frontale Einführöffnung 14 bilden, wobei die Breite der Einführöffnung 14 etwas kleiner als die größte Breite des einzuführenden Vorsprungs 9 ist.

Jeder Vorsprung 9 weist einen c-förmigen Querschnitt mit einem Einführschlitz 15 und einem Innenhohlraum 16 auf. In der Ausnehmung 11 ist ein Dorn 17 vorgesehen, der beim Einführen des Vorsprungs 9 durch die Einführöffnung 14 in den Innenhohlraum 16 des Vorsprungs 9 führbar ist. Im eingeführten Zustand befindet sich der Dorn 17 in dem Innenhohlraum 16.

Jede Ausnehmung 11 ist insoweit als Lagerschale für einen Vorsprung 9 mit einem c-förmigen Querschnitt ausgebildet, wobei die Ausnehmung 11 einen inneren Hohlraum 11a und die frontale Einführöffnung 14 zum Einführen des Vorsprungs 9 aufweist. Die Breite der frontalen Einführöffnung 14 ist etwas kleiner als die größte Breite des c-förmigen Querschnitts. Der Dorn 17 ist entlang seiner Höhe so breit ausgebildet, dass die frontale Einführöffnung 14 beim Einführen des c-förmigen Querschnitts in die Lagerschale einwärts federn kann. Weiterhin ist der Dorn 17 so ausgebildet, dass der Dorn 17 in einer verkippten Stellung der Luftlenklamelle 2 den c-förmigen Querschnitt verriegelt. Beispielsweise bei dem Ausführungsbeispiel nach Fig. 6 ist der Abstand zwischen den beiden gegenüberliegenden, die Enden der Luftlenklamellen 2 lagernden, Rahmenabschnitte 1 im Bereich der Frontseite des Lüftungs-Luftlenkgitters kleiner als im Bereich der Rückseite. In dem der Frontseite des Lüftungs-Luftlenkgitters abgewandten Bereichs, d. h. im Bereich der Rückseite, sind das Koppelelement 10 und die Betätigungsbereiche angeordnet, so dass auf diese Weise dieser Bereich von der Frontseite her nicht sichtbar ist.

Bei dem in Fig. 8 dargestellten Ausführungsbeispiel und in der dargestellten Position der Luftlenklamellen 2 werden die Betätigungsbereiche durch die besondere Ausgestaltung der Luftlenklamellen 2, so wie sie in Fig. 8 dargestellt ist, selbst verdeckt. Hierbei ist das Ende einer Luftlenklamelle 2, an dem ein Koppelelement 10 angeordnet ist, mit seinen Querkanten in zwei Teilbereiche T1 und T2 unterteilt, die in Längsrichtung gesehen unterschiedlich weit vorstehen. In dem weniger weit vorstehenden Teilbereich T2 sind der Betätigungsbereich und das Koppelelement 10 angeordnet, wobei der weniger weit vorstehende Teilbereich T2 in der Offenstellung der Luftlenklamellen 2 der Frontseite des Lüftungs-Luftlenkgitters abgewandt ist.

Eine mögliche Ausgestaltung der Drehachse 3 ist in Fig. 10 dargestellt. Die Drehachse 3 ist viereckig und verjüngt sich zu ihrem freien Ende hin. Die korrespondierende rahmenseitige Lagerung weist einen runden Querschnitt auf. Damit kommt die Drehachse 3 nur an vier Punkten mit der rahmenseitigen Lagerung in Kontakt.

Die besondere Ausgestaltung des erfindungsgemäßen Lüftungs-Luftlenkgitters ermöglicht eine einfache Verstellung der Luftlenklamellen 2. So muss lediglich eine Luftlenklamelle 2 ergriffen und in dem gewünschten Maße verdreht werden, so dass dann automatisch sämtliche Luftlenklamellen 2, die über ein Koppelelement 10 mit dieser betreffenden Luftlenklamelle 2 verbunden sind, mit verdreht werden.

## Patentansprüche

1. Lüftungs-Luftlenkgitter zur Anordnung in einem Lufteinlass und/oder in einem Luftauslass einer klima- und raumlufttechnischen Anlage, umfassend zum einen einen Rahmen, der zumindest zwei Rahmenabschnitte (1) aufweist, die im Abstand zueinander und gegenüberliegend angeordnet sind und insbesondere gegeneinander fixiert sind, und zum anderen zumindest zwei parallel zueinander angeordnete Luftlenklamellen (2), wobei die Enden der Luftlenklamellen (2) drehbar um ihre jeweilige Drehachse (3) an den beiden Rahmenabschnitten (1) gelagert sind, wobei zumindest zwei Luftlenklamellen (2), vorzugsweise alle Luftlenklamellen (2), über ein Koppelelement (10) derart verbunden sind, dass bei Verlagerung des Koppelelementes (10) die Stellung sämtlicher über dieses Koppelelement (10) miteinander verbundener Luftlenklamellen (2) gleichermaßen veränderbar ist, **dadurch gekennzeichnet, dass** der Abstand der beiden gegenüberliegenden, die Enden der Luftlenklamellen (2) lagernden Rahmenabschnitte (1) im Bereich der Frontseite des Lüftungs-Luftlenkgitters kleiner als im Bereich der der Frontseite des Lüftungs-Luftlenkgitters abgewandten Bereich ist und dass weiterhin Folgendes gilt:
- das Koppelelement (10) in dem der Frontseite des Lüftungs-Luftlenkgitters abgewandten Bereich angeordnet ist.

2. Lüftungs-Luftlenkgitter zur Anordnung in einem Lufteinlass und/oder in einem Luftauslass einer klima- und raumlufttechnischen Anlage, umfassend zum einen einen Rahmen, der zumindest zwei Rahmenabschnitte (1) aufweist, die im Abstand zueinander und gegenüberliegend angeordnet sind und insbesondere gegeneinander fixiert sind, und zum anderen zumindest zwei parallel zueinander angeordnete Luftlenklamellen (2), wobei die Enden der Luftlenklamellen (2) drehbar um ihre jeweilige Drehachse (3) an den beiden Rahmenabschnitten (1) gelagert sind, wobei zumindest zwei Luftlenklamellen (2), vorzugsweise alle Luftlenklamellen (2), über ein Koppelelement (10) derart verbunden sind, dass bei Verlagerung des Koppelelementes (10) die Stellung sämtlicher über dieses Koppelelement (10) miteinander verbundener Luftlenklamellen (2) gleichermaßen veränderbar ist, **dadurch gekennzeichnet, dass** der Abstand der beiden gegenüberliegenden, die Enden der Luftlenklamellen (2) lagernden Rahmenabschnitte (1) im Bereich der Frontseite des Lüftungs-Luftlenkgitters kleiner als im Bereich der der Frontseite des Lüftungs-Luftlenkgitters abgewandten Bereich ist und dass weiterhin Folgendes gilt:
- das Koppelelement (10) in dem der Frontseite des Lüftungs-Luftlenkgitters abgewandten Bereich angeordnet ist, wobei zumindest zwei miteinander gekoppelte Luftlenklamellen (2) an wenigstens einem Ende jeweils einen Betätigungsbereich aufweisen, der mit dem dazugehörigen Koppelelement (10) zusammenwirkt
und/oder
- zumindest zwei miteinander gekoppelte Luftlenklamellen (2) an wenigstens einem Ende jeweils einen Betätigungsbereich aufweisen, der mit dem dazugehörigen Koppelelement (10) zusammenwirkt und die Betätigungsbereiche in dem der Frontseite des Lüftungs-Luftlenkgitters abgewandten Bereich angeordnet sind.

3. Lüftungs-Luftlenkgitter nach einem der vorhergehenden Ansprüche, **dadurch gekennzeichnet, dass** zumindest ein Koppelelement (10) direkt oder indirekt auf die Drehachsen (3) der miteinander gekoppelten Luftlenklamellen (2) wirkt.

4. Lüftungs-Luftlenkgitter nach Anspruch 2 oder 3, **dadurch gekennzeichnet, dass** jeder Betätigungsbereich als ein in Längserstreckung der Luftlenklamelle (2) gesehen vorstehender stiftartiger, insbesondere auf die Querschnittsfläche der Luftlenklamelle (2) bezogen außermittig angeordneter, Vorsprung (9) ausgebildet ist und dass das dazugehörige Koppelelement (10) eine der Anzahl an Vorsprüngen (9) entsprechende Anzahl an Ausnehmungen (11) aufweist.

5. Lüftungs-Luftlenkgitter nach dem vorhergehenden Anspruch, **dadurch gekennzeichnet, dass** der Durchmesser zumindest einer Ausnehmung (11) etwas kleiner als der Durchmesser des korrespondierenden Vorsprungs (9) ist.

6. Lüftungs-Luftlenkgitter nach einem der Ansprüche 4 oder 5, **dadurch gekennzeichnet, dass** zumindest eine Ausnehmung (11) eine frontale Einführöffnung (14), insbesondere zur rastenden Aufnahme des korrespondierenden Vorsprungs (9), aufweist, wobei die Breite der Einführöffnung (14) etwas kleiner als die größte Breite des Vorsprungs (9) ist.

7. Lüftungs-Luftlenkgitter nach einem der Ansprüche 4 bis 6, **dadurch gekennzeichnet, dass** zumindest ein Vorsprung (9) einen c-förmigen Querschnitt mit einem Einführschlitz (15) und einem Innenhohlraum (16) aufweist und dass die korrespondierende Ausnehmung (11) einen inneren Hohlraum (11a) und einen darin befindlichen Dorn (17) aufweist, wobei beim Einführen des Vorsprungs (9) in die Ausnehmung (11) der Dorn (17) seinerseits durch den Einführschlitz (15) in den Innenhohlraum (16) des Vorsprungs (9) führbar ist, so dass im eingeführten Zustand der Dorn (17) in dem Innenhohlraum (16) angeordnet ist.

8. Lüftungs-Luftlenkgitter nach dem vorhergehenden Anspruch, **dadurch gekennzeichnet, dass** die Ausnehmung (11) als Lagerschale für einen Vorsprung (9) mit einem c-förmigen Querschnitt ausgebildet ist, wobei die Ausnehmung (11) einen inneren Hohlraum (11a) und eine frontale Einführöffnung (14) zum Einführen des Vorsprungs (9) aufweist, wobei die Breite der frontalen Einführöffnung (14) etwas kleiner als die größte Breite des c-förmigen Querschnitts ist und wobei weiterhin der Dorn (17) entlang seiner Höhe so breit ausgebildet ist, dass die frontale Einführöffnung (14) beim Einführen des c-förmigen Querschnitts in die Lagerschale einwärts federn kann und wobei der Dorn (17) weiterhin so ausgebildet ist, dass der Dorn (17) in einer verkippten Stellung der Luftlenklamelle (2) den c-förmigen Querschnitt verriegelt.

9. Lüftungs-Luftlenkgitter nach einem der vorhergehenden Ansprüche, **dadurch gekennzeichnet, dass** zumindest eine Luftlenklamelle (2), vorzugsweise alle Luftlenklamellen (2), als Hohlprofil ausgebildet ist(sind).

10. Lüftungs-Luftlenkgitter nach einem der vorhergehenden Ansprüche, **dadurch gekennzeichnet, dass** an wenigstens einem Ende zumindest einer Luftlenklamelle (2) ein separates Endstück (8) vorgesehen ist, an dem die Drehachse (3) und/oder der Vorsprung (9) vorgesehen ist(sind).

11. Lüftungs-Luftlenkgitter nach einem der vorhergehenden Ansprüche, **dadurch gekennzeichnet, dass** der Rahmen vier umlaufende Rahmenabschnitte (1) aufweist, wobei insbesondere an der dem Raum zugewandten Kante zumindest eines Rahmenabschnittes (1) ein nach außen weisender Schenkel (4) vorgesehen ist.

12. Lüftungs-Luftlenkgitter nach einem der vorhergehenden Ansprüche, **dadurch gekennzeichnet, dass** an der dem Raum zugewandten Kante zumindest eines Rahmenabschnittes (1) ein nach innen weisender Schenkel vorgesehen ist.

13. Lüftungs-Luftlenkgitter nach einem der vorhergehenden Ansprüche, **dadurch gekennzeichnet, dass** jede Drehachse (3) zumindest um einen solchen Betrag gegenüber der generellen Erstreckung der Frontseite des Lüftungs-Luftlenkgitters nach hinten zurückversetzt angeordnet ist, der dem Abstand zwischen der Mitte der Drehachse (3) und einer der beiden Längskanten einer Luftlenklamelle (2) entspricht.

14. Lüftungs-Luftlenkgitter nach einem der Ansprüche 2 bis 13, **dadurch gekennzeichnet, dass** bei jeder Luftlenklamelle (2) wenigstens ein Endbereich mit seinen Querkanten in zwei Teilbereiche (T1, T2) unterteilt ist, die in Längsrichtung gesehen unterschiedlich weit vorstehen, wobei in dem weniger weit vorstehenden Teilbereich (T2) der Betätigungsbereich und/oder das Koppelelement (10) angeordnet ist(sind), und wobei insbesondere weiterhin der weniger weit vorstehende Teilbereich (T2) in der Offenstellung der Luftlenklamellen (2) der Frontseite des Lüftungs-Luftlenkgitters abgewandt ist.

15. Lüftungs-Luftlenkgitter nach einem der vorhergehenden Ansprüche, **dadurch gekennzeichnet, dass** auf die Frontseite des Rahmens zumindest eine, insbesondere die Lagerung der Luftlenklamellen (2) verdeckende, Blende (5) reversibel aufsteckbar ist.

16. Lüftungs-Luftlenkgitter nach einem der vorhergehenden Ansprüche, **dadurch gekennzeichnet, dass** der Querschnitt zumindest einer Luftlenklamelle (2), vorzugsweise aller Luftlenklamellen (2), spiegelsymmetrisch, insbesondere mandelförmig, ausgebildet ist.

17. Lüftungs-Luftlenkgitter nach einem der vorhergehenden Ansprüche, **dadurch gekennzeichnet, dass** die Drehachse (3) jeder Luftlenklamelle (2) mittig bezogen auf die Querschnittsfläche der Luftlenklamelle (2) angeordnet ist.

18. Lüftungs-Luftlenkgitter nach einem der vorhergehenden Ansprüche, **dadurch gekennzeichnet, dass** zumindest eine Drehachse (3) viereckig, insbesondere zu ihrem freien Ende hin sich konisch verjüngend, ausgebildet ist und dass die korrespondierende rahmenseitige Lagerung einen runden Querschnitt aufweist.

## Claims

1. Ventilation air-guiding grid for arrangement in an air inlet and/or in an air outlet of an air conditioning and ventilation system, comprising on the one hand a frame, which comprises at least two frame sections (1) which are spaced apart and are arranged opposing each other, and in particular are fixed opposite one another, and, on the other hand, comprising at least two air deflectors (2) arranged parallel to each other, wherein the ends of the air deflectors (2) are mounted so as to be rotatable about their respective axes of rotation (3) on the two frame sections (1), wherein at least two air deflectors (2), and preferably all the air deflectors (2), are connected by a coupling element (10) in such a way that, at the displacement of the coupling element (10), the position of all the air deflectors (2) which are connected to one another by this coupling element (10) can be adjusted equally, **characterised in that** the spacing between the two frame sections (1) that support the ends of the air deflectors (2) is smaller in the region of the front side of the ventilation air-guiding grid than in the region facing away from the front side of the ventilation air-guiding grid, and **in that** the following also applies:
- the coupling element (10) is arranged in the region facing away from the front side of the ventilation air-guiding grid.

2. Ventilation air-guiding grid for arrangement in an air inlet and/or in an air outlet of an air conditioning and ventilation system, comprising on the one hand a frame, which comprises at least two frame sections (1) which are spaced apart and are arranged opposing each other, and in particular are fixed opposite one another, and, on the other hand, comprising at least two air deflectors (2) arranged parallel to each other, wherein the ends of the air deflectors (2) are mounted so as to be rotatable about their respective axes of rotation (3) on the two frame sections (1), wherein at least two air deflectors (2), and preferably all the air deflectors (2), are connected by a coupling element (10) in such a way that, at the displacement of the coupling element (10), the position of all the air deflectors (2) which are connected to one another by this coupling element (10) can be adjusted equally, **characterised in that** the spacing between the two frame sections (1) that support the ends of the air deflectors (2) is smaller in the region of the front side of the ventilation air-guiding grid than in the region facing away from the front side of the ventilation air-guiding grid, and **in that** the following also applies:
- the coupling element (10) is arranged in the region facing away from the front side of the ventilation air-guiding grid, wherein at least two coupled air deflectors (2), each having an actuation region on at least one of their ends that interacts with the associated coupling element (10)
and/or
- at least two coupled air deflectors (2) each having an actuation region on at least one of their ends that interacts with the associated coupling element (10), and the actuation regions are arranged in the region facing away from the front side of the ventilation air-guiding grid.

3. Ventilation air-guiding grid according to any one of the preceding claims, **characterised in that** at least one coupling element (10) takes effect directly or indirectly on the axes of rotation (3) of the air deflectors (2) coupled to one another.

4. Ventilation air-guiding grid according to one of claims 2 or 3, **characterised in that** each actuation region is configured as a projection (9) in the form of a pin, projecting, when seen in the longitudinal extension of the air deflector (2), and arranged in particular off-centre in relation to the transverse cross-section of the air deflector (2), and wherein the associated coupling element (10) comprises a number of recesses (11) which corresponds to the number of projections (9).

5. Ventilation air-guiding grid according to the preceding claim, **characterised in that** the diameter of at least one recesses (11) is slightly smaller than the diameter of the corresponding projection (9).

6. Ventilation air-guiding grid according to one of claims 4 or 5, **characterised in that** at least one recess (11) comprises a frontal insertion opening (14) in particular for the latched engagement of the corresponding projection (9), wherein the width of the insertion opening (14) is slightly smaller than the greatest width of the projection (9).

7. Ventilation air-guiding grid according to one of claims 4 to 6, **characterised in that** at least one projection (9) exhibits a C-shaped cross-section with an insertion slot (15) and an interior cavity (16), and wherein the corresponding recess (11) comprises an interior cavity (11 a) and a rod (17) located therein, whereby following the insertion of the projection (9) into the recess (11), the rod (17) can in turn be guided through the insertion slot (15) into the interior cavity (16) of the projection (9), such that, in the inserted state, the rod (17) is arranged in the interior cavity (16).

8. Ventilation air-guiding grid according to the preceding claim, **characterised in that** the recess (11) is configured as a bearing shell for a projection (9) with a c-shaped cross-section, wherein the recess (11) comprises an interior cavity (11 a) and a front insertion opening (14) for the insertion of the projection (9), wherein the width of the front insertion opening (14) is slightly smaller than the greatest width of the C-shaped cross-section, and wherein, in addition, the rod (17) is configured so wide along its height that the front insertion opening (14) can be pressed inwards under spring pressure when the C-shaped cross-section is introduced into the bearing shell, and wherein the rod (17) is, in addition, configured in such a way that, in a tilted setting of the air deflectors (2), the rod (17) locks the C-shaped cross-section.

9. Ventilation air-guiding grid according to any one of the preceding claims, **characterised in that** at least one air deflector (2), and preferably all the air deflectors (2), is (are) configured as a hollow profile.

10. Ventilation air-guiding grid according to any one of the preceding claims, **characterised in that**, on at least one end of at least one air deflector (2), a separate end piece (8) is provided, at which the axis of rotation (3) and/or the projection (9) is (are) provided.

11. Ventilation air-guiding grid according to any one of the preceding claims, **characterised in that** the frame comprises four peripheral frame sections (1), wherein, in particular, an outwardly facing limb (4) which faces towards the cavity, is provided at the edge of at least one frame section (1), facing towards the cavity.

12. Ventilation air-guiding grid according to any one of the preceding claims, **characterised in that**, an inwardly pointing limb at the edge facing the cavity of at least one frame section (1) is provided.

13. Ventilation air-guiding grid according to any one of the preceding claims, **characterised in that** each axis of rotation (3) is arranged offset backwards, towards the rear in relation to the general extension of the front side of the ventilation air-guiding grid at least by such an amount which corresponds to the distance interval between the middle of the axis of rotation (3) and one of the two longitudinal edges of an air deflector (2).

14. Ventilation air-guiding grid according to any one of claims 2 to 13, **characterised in that** at each air deflector (2) at least one end region is subdivided with its transverse edges into two part regions (T1, T2), which, seen in the longitudinal direction, project at different widths, wherein, in the part region (T2) which projects less widely, the actuation region and/or the coupling element (10) is (are) arranged, and wherein, in particular, in the open position of the air deflectors (2), the part region (T2) projecting less widely faces away from the front side of the ventilation air-guiding grid.

15. Ventilation air-guiding grid according to any one of the preceding claims, **characterised in that** at least one cover (5) can be reversibly fitted onto the front side of the frame, in particular covering the mounting of the air deflector (2).

16. Ventilation air-guiding grid according to any one of the preceding claims, **characterised in that** the cross-section of at least one air deflector (2), preferably of all the air deflectors (2), is configured as mirror-symmetrical, in particular almond-shaped.

17. Ventilation air-guiding grid according to one of the preceding claims, **characterised in that** the axis of rotation (3) of each air deflector (2) is arranged centrally in relation to the cross-section surface of the air deflector (2).

18. Ventilation air-guiding grid according to any one of the preceding claims, **characterised in that** at least one axis of rotation (3) is configured as rectangular, in particular tapering conically towards its free end, and that the corresponding frame-side mounting comprises a round cross-section.

## Revendications

1. Grille de guidage d'air de ventilation, conçue pour être disposée dans une admission d'air et/ou dans une sortie d'air d'une installation technique de climatisation et de ventilation et comprenant, d'une part, un cadre présentant au moins deux parties d'encadrement (1) qui sont placées à distance mutuelle en regard l'une de l'autre, et sont notamment assujetties l'une à l'autre et, d'autre part, au moins deux lamelles (2) de guidage d'air qui sont agencées parallèlement l'une à l'autre, les extrémités desdites lamelles (2) de guidage d'air étant montées tournantes autour de leur axe respectif de rotation (3), sur les deux parties d'encadrement (1), sachant qu'au moins deux lamelles (2) de guidage d'air, de préférence toutes les lamelles (2) de guidage d'air, sont reliées par l'intermédiaire d'un élément d'accouplement (10) de façon telle qu'un déplacement dudit élément d'accouplement (10) permette de modifier, de manière uniforme, la position de l'intégralité desdites lamelles (2) de guidage d'air reliées les unes aux autres par l'intermédiaire de cet élément d'accouplement (10), **caractérisée par le fait que** la distance séparant les deux parties d'encadrement (1) placées en regard l'une de l'autre et assurant le montage des extrémités des lamelles (2) de guidage d'air est moindre, dans la région de la face frontale de la grille de guidage de l'air de ventilation, qu'au voisinage de la région tournée à l'opposé de ladite face frontale de la grille de guidage de l'air de ventilation et en outre, par la pertinence des particularités suivantes :
- l'élément d'accouplement (10) est installé dans la région tournée à l'opposé de la face frontale de la grille de guidage de l'air de ventilation.

2. Grille de guidage d'air de ventilation, conçue pour être disposée dans une admission d'air et/ou dans une sortie d'air d'une installation technique de climatisation et de ventilation et comprenant, d'une part, un cadre présentant au moins deux parties d'encadrement (1) qui sont placées à distance mutuelle en regard l'une de l'autre, et sont notamment assujetties l'une à l'autre et, d'autre part, au moins deux lamelles (2) de guidage d'air qui sont agencées parallèlement l'une à l'autre, les extrémités desdites lamelles (2) de guidage d'air étant montées tournantes autour de leur axe respectif de rotation (3), sur les deux parties d'encadrement (1), sachant qu'au moins deux lamelles (2) de guidage d'air, de préférence toutes les lamelles (2) de guidage d'air, sont reliées par l'intermédiaire d'un élément d'accouplement (10) de façon telle qu'un déplacement dudit élément d'accouplement (10) permette de modifier, de manière uniforme, la position de l'intégralité desdites lamelles (2) de guidage d'air reliées les unes aux autres par l'intermédiaire de cet élément d'accouplement (10), **caractérisée par le fait que** la distance séparant les deux parties d'encadrement (1) placées en regard l'une de l'autre et assurant le montage des extrémités des lamelles (2) de guidage d'air est moindre, dans la région de la face frontale de la grille de guidage de l'air de ventilation, qu'au voisinage de la région tournée à l'opposé de ladite face frontale de la grille de guidage de l'air de ventilation et en outre, par la pertinence des particularités suivantes :
- l'élément d'accouplement (10) est installé dans la région tournée à l'opposé de la face frontale de la grille de guidage de l'air de ventilation, sachant qu'au moins deux lamelles (2) de guidage d'air mutuellement accouplées sont respectivement pourvues, à au moins une extrémité, d'une zone d'actionnement qui coopère avec l'élément d'accouplement (10) associé
et/ou
- au moins deux lamelles (2) de guidage d'air mutuellement accouplées sont respectivement pourvues, à au moins une extrémité, d'une zone d'actionnement qui coopère avec l'élément d'accouplement (10) associé, les zones d'actionnement étant situées dans ladite région tournée à l'opposé de ladite face frontale de la grille de guidage de l'air de ventilation.

3. Grille de guidage d'air de ventilation selon la revendication précédente, **caractérisée par le fait qu'**au moins un élément d'accouplement (10) agit directement ou indirectement sur les axes de rotation (3) des lamelles (2) de guidage d'air mutuellement accouplées.

4. Grille de guidage d'air de ventilation selon l'une des revendications 2 ou 3 précédente, **caractérisée par le fait que** chaque zone d'actionnement est réalisée sous la forme d'une saillie (9) de type téton qui dépasse en considérant l'étendue longitudinale de la lamelle (2) de guidage d'air et occupe, en particulier, une position excentrée par rapport à l'aire de section transversale de ladite lamelle (2) de guidage d'air et **par le fait que** l'élément d'accouplement (10) associé comporte des évidements (11) en nombre correspondant au nombre de saillies (9).

5. Grille de guidage d'air de ventilation selon la revendication précédente, **caractérisée par le fait que** le diamètre d'au moins un évidement (11) est sensiblement plus petit que le diamètre de la saillie (9) complémentaire.

6. Grille de guidage d'air de ventilation selon l'une des revendications 4 ou 5, **caractérisée par le fait qu'**au moins un évidement (11) est doté d'un orifice frontal d'insertion (14) notamment destiné à recevoir la saillie (9) complémentaire, par encliquetage, la largeur dudit orifice d'insertion (14) étant sensiblement plus petite que la largeur maximale de ladite saillie (9).

7. Grille de guidage d'air de ventilation selon l'une des revendications 4 à 6, **caractérisée par le fait qu'**au moins une saillie (9) présente une section transversale configurée en C, avec une fente d'introduction (15) et une cavité intérieure (16) et **par le fait que** l'évidement (11) complémentaire comporte une cavité intérieure (11a) et une broche (17) logée dans cette dernière, sachant que, lors de l'engagement de ladite saillie (9) dans ledit évidement (11), ladite broche (17) peut être guidée, à son tour, jusque dans ladite cavité intérieure (16) de ladite saillie (9) en franchissant ladite fente d'introduction (15), de telle sorte que ladite broche (17) soit logée dans ladite cavité intérieure (16) à l'état introduit.

8. Grille de guidage d'air de ventilation selon la revendication précédente, **caractérisée par le fait que** l'évidement (11) est réalisé en tant que cuvette de palier dévolue à une saillie (9) de section transversale configurée en C, ledit évidement (11) étant muni d'une cavité intérieure (11a) et d'un orifice frontal d'insertion (14) dédié à l'engagement de ladite saillie (9), la largeur dudit orifice frontal d'insertion (14) étant sensiblement plus petite que la largeur maximale de ladite section transversale configurée en C, la broche (17) étant par ailleurs réalisée, le long de sa hauteur, d'une largeur telle que ledit orifice frontal d'insertion (14) puisse céder élastiquement vers l'intérieur lorsque ladite section transversale configurée en C est insérée dans ladite cuvette de palier, et la broche (17) étant, en outre, réalisée de façon telle que ladite broche (17) verrouille ladite section transversale, configurée en C, dans une position basculée de la lamelle (2) de guidage d'air.

9. Grille de guidage d'air de ventilation selon l'une des revendications précédentes, **caractérisée par le fait qu'**au moins une lamelle (2) de guidage d'air, de préférence toutes les lamelles (2) de guidage d'air, est (sont) réalisée(s) en tant que profilé creux.

10. Grille de guidage d'air de ventilation selon l'une des revendications précédentes, **caractérisée par** la présence, à au moins une extrémité d'au moins une lamelle (2) de guidage d'air, d'une pièce extrême distincte (8) sur laquelle l'axe de rotation (3) et/ou la saillie (9) est (sont) prévu(e)(s).

11. Grille de guidage d'air de ventilation selon l'une des revendications précédentes, **caractérisée par le fait que** le cadre compte quatre parties d'encadrement (1) ceinturant la périphérie, une aile (4), pointant vers l'extérieur, étant notamment prévue sur le bord d'au moins une partie d'encadrement (1) qui est tourné vers le local.

12. Grille de guidage d'air de ventilation selon l'une des revendications précédentes, **caractérisée par le fait qu'**une aile, pointant vers l'intérieur, est prévue sur le bord d'au moins une partie d'encadrement (1) qui est tourné vers le local.

13. Grille de guidage d'air de ventilation selon l'une des revendications précédentes, **caractérisée par le fait que** chaque axe de rotation (3) occupe, par rapport à l'étendue globale de la face frontale de ladite grille de guidage de l'air de ventilation, une position en retrait présentant au moins une cote qui correspond à la distance comprise entre le centre dudit axe de rotation (3) et l'un des deux bords longitudinaux d'une lamelle (2) de guidage d'air.

14. Grille de guidage d'air de ventilation selon l'une des revendications 2 à 13, **caractérisée par le fait que**, sur chaque lamelle (2) de guidage d'air, au moins une région extrême est scindée, par ses bords transversaux, en deux régions partielles (T1, T2) dépassant selon des distances différentes en observant dans la direction longitudinale, sachant que la zone d'actionnement et/ou l'élément d'accouplement (10) se trouve(nt) dans la région partielle (T2) à dépassement moins accentué, et sachant notamment, par ailleurs, que ladite région partielle (T2) à dépassement moins accentué est tournée à l'opposé de la face frontale de ladite grille de guidage de l'air de ventilation dans la position ouverte des lamelles (2) de guidage d'air.

15. Grille de guidage d'air de ventilation selon l'une des revendications précédentes, **caractérisée par le fait qu'**au moins une pièce d'occultation (5), recouvrant notamment le système de montage des lamelles (2) de guidage d'air, peut être emboîtée de manière amovible sur la face frontale du cadre.

16. Grille de guidage d'air de ventilation selon l'une des revendications précédentes, **caractérisée par le fait que** la section transversale d'au moins une lamelle (2) de guidage d'air, de préférence de toutes les lamelles (2) de guidage d'air, offre une réalisation spéculaire et notamment en forme d'amande.

17. Grille de guidage d'air de ventilation selon l'une des revendications précédentes, **caractérisée par le fait que** l'axe de rotation (3) de chaque lamelle (2) de guidage d'air occupe une position centrale par rapport à l'aire de section transversale de ladite lamelle (2) de guidage d'air.

18. Grille de guidage d'air de ventilation selon l'une des revendications précédentes, **caractérisée par le fait qu'**au moins un axe de rotation (3) offre une réalisation quadrangulaire, en particulier avec amenuisement tronconique en direction de son extrémité libre ; et **par le fait que** le système de montage complémentaire, situé côté cadre, présente une section transversale circulaire.
